# EUROPÄISCHE PATENTSCHRIFT

(11) **EP 1 068 419 B1**
(45) Veröffentlichungstag und Bekanntmachung des Hinweises auf die Patenterteilung: **06.03.2002**
(21) Anmeldenummer: 99945690.8
(22) Anmeldetag: 28.01.1999
(51) Int. Cl.: E05D 11/10

(54) **MIT EINEM TÜRSCHARNIER BAULICH VEREINIGTER TÜRFESTSTELLER**
DOOR STOP WHICH IS INTEGRATED WITH A DOOR HINGE
ELEMENT D'ARRET DE PORTIERE INTEGRE A UNE CHARNIERE DE PORTIERE

(30) Priorität: 09.04.1998 DE 19815936; 09.05.1998 DE 19820899
(43) Veröffentlichungstag der Anmeldung: 17.01.2001
(73) Patentinhaber: ED. Scharwächter GmbH, 42855 Remscheid (DE)
(72) Erfinder: BRÜCKNER, Lothar, D-71229 Leonberg (DE); FRANKE, Dietmar, D-42857 Remscheid (DE); KIRSTEN, Uwe, D-58452 Witten (DE); MAGNUS, Nils, D-42859 Remscheid (DE)
(74) Vertreter: Sparing, Rolf Klaus
(86) Internationale Anmeldenummer: DE9900252
(87) Internationale Veröffentlichungsnummer: WO9953165

(56) Entgegenhaltungen:
- DE-U- 8 621 214
- GB-A- 2 198 784

## Beschreibung

Die Erfindung bezieht sich auf einen mit einem Türscharnier baulich vereinigten Türfeststeller für Kraftwagentüren gemäß dem Oberbegriff des Patentanspruchs 1.
Mit einem Türscharnier baulich vereinigte und koaxial zur Scharnierachse ausgerichtet angeordnete Türfeststeller sind herkömmlicherweise meist im Zusammenhang mit Scharnieren bekannt, deren Scharnierhälften aus massiven Formteilen gebildet sind und sind nahezu ausnahmslos als auf das Scharnier oberseitig oder unterseitig aufgesetzte Türfeststeller ausgebildet. Darunter sind auch solche Bauarten von Türfeststellern, die sich zwar durch einen verhältnismäßig geringen Bedarf an Einbauraum auszeichnen und ferner auch in einer Vielzahl von mehr oder minder abgewandelten Ausführungsformen verwirklicht werden können, die aber für ihre Verwirklichung eine beträchtliche Anzahl von gesondert herzustellenden und zu montierenden Einzelteilen erfordern. Solche Türfeststeller sind des Weiteren grundsätzlich zur Verwendung in Verbindung mit einem Blechscharnier geeignet. aber grundsätzlich mit einem zu hohen Herstellungsaufwand und zugleich mit gewissen Unsicherheiten hinsichthch einer dauerhaften Einhaltung vorgegebener Haltestellungen der Türe behaftet. Darüber hinaus resultiert aus der Anzahl von Bauteilen. die für den Türfeststeller insgesamt erforderlich ist, eine Vergrößerung der Wahrscheinlichkeit eines Zusammentreffens ungünstiger Toleranzpaarungen und damit naturgemäß das vermehrte Entstehen von auf ungünstige Toleranzpaarungen zurückzuführender Geräuschquellen innerhalb des Türfeststellers.

Es sind ferner auch bereits mit einem integrierten Türfeststeller ausgestattete Kraftwagentürscharniere bekannt, wobei das Scharnier eine erste und eine zweite Scharnierhälfte sowie einen aus Vollmaterial bestehenden Scharnierstift
umfaßt und beide Scharnierhälften als massive Formteile ausgebildet sind. Der Scharnierstift ist dabei in üblicher Weise im Scharnierauge der einen Scharnierhälfte undrehbar festgelegt ist und wenigstens über einen Teil seines in das Scharnierauge der anderen Scharnierhälfte eingreifenden Längenabschnittes hin mit einen von der reinen Kreisform abweichenden Rundungsverlauf seines Querschnittes ausgestattet, dem eine komplementär gestaltete Ausbildung, gleichfalls wenigstens eines Teile der Scharnieraugenbohrung der anderen Scharnierhälfte zugeordnet ist. Diese bekannte Gestaltung des integrierten Türfeststellers zeichnet sich unabhängig von ihrer jeweiligen Einzelausbildung zwar durch einen Verzicht auf zusätzliche Bauteile aus, erfordert aber einen sehr hohen Bearbeitungs-und Behandlungsaufwand. insbesondere für das Ausbilden und Härten sowie Beschichten der miteinander zusammenwirkenden Flächen der Brems-und Halteeinrichtung des Feststellers. Dies vor allem desshalb, weil die zu bearbeitenden und zu behandelnden Flächen innerhalb der als massives Formteil ausgebildeten Scharnierhälfte angeordnet sind und daher immer die gesamte Scharnierhälfte der Behandlung unterworfen werden muß. Darüber hinaus ermöglicht keine der bekannten Bauarten von in ein Kraftwagentürscharnier integrierbaren Türfeststellern dessen Anwendung in Verbindung mit einem billigen Blechscharnier.

Angesichts des besonderen Bearbeitungsaufwands für in ein Kraftwagentürscharnier integrierbaren Türfeststeller wird ein gravierender, allen bekannten Bauarten anhaftender Nachteil darin gesehen, daß keinerlei Vereinheitlichung der Bestandteile des Türfeststellers möglich ist.

Aus GB-A-2 198 784 ist ein Türscharnier, insbesondere für Fahrzeugtüren, mit einem elastischen Federelement und einer Brems- und Halteeinrichtung bekannt, bestehend aus einem ersten Scharnierteil mit U-förmigem Querschnitt, das an der Karosserie montiert ist, und einem zweiten Scharnierteil mit hutförmigen Querschnitt, das in das erste Scharnierteil eingreifend in diesem mittels eines Scharnierstiftes schwenkbar gelagert ist, wobei die Brems- und Halteeinrichtung durch das am zweiten Scharnierteil drehbar gelagerte elastische Federelement und einen in dessen Schwenkbereich hineinragender Vorsprung gebildet wird. Die Schwenkbewegung des an der Tür befestigten zweiten Scharnierteils wird in der Position der voll geöffneten Tür durch einen Anschlag für das geschwenkte zweite Scharnierteil begrenzt, der im Seitenschenkel des das zweite Scharnierteil umgreifenden U-förmigen ersten Scharnierteils nach innen überstehend ausgebildet ist, während der Vorsprung aus der Basis des ersten Scharnierteils vorgewölbt ist.

Der Erfindung liegt die Aufgabe zugrunde, einen in ein aus zwei Blechfaltteilen und einem Scharnierstift bestehendes Blechscharnier integrierbaren Türfeststeller zu schaffen, welcher sich ferner dadurch auszeichnet, daß seine Bauteile soweit vereinheitlicht sind, daß zumindest ein vom Scharnier unabhängig herstell- und bearbeitbares Feststellergehäuse in einheitlicher Gestalt für alle vorkommenden Blechscharniere verwendbar ist.

Diese Aufgabe wird erfindungsgemäß durch einen Türfeststeller mit den Merkmalen des Patentanspruchs 1 gelöst. Bei diesem wird ein vom Scharnier bzw. den beiden Scharnierhälften unabhängig als Formteil oder Profilmaterialabschnitt herstell- und bearbeitbares Feststellergehäuse eingesetzt, wobei die Drehlagerung der umgreifenden Scharnierhälfte und die Feststelleinrichtung in einem insgesamt innerhalb der eingreifenden, eine hutförmigen Profilquerschnitt aufweisenden Scharnierhälfte zugeordneten und an dieser drehsicher festgelegten Feststellergehäuse untergebracht sind. Der erfindungsgemäße Einsatz eines von den übrigen Teilen des Scharnieres unabhängig herstellbaren und Feststellergehäuses ermöglicht zunächst überhaupt die Integrierung eines Türfeststellers in ein Blechscharnier und gestattet dann darüber hinaus zugleich auch noch eine weitgehendste Vereinheitlichung des in ein Blechscharnier zu integrierenden Türfeststellers insbesondere insoweit als einheitlich vorgefertigte Feststellergehäuse in Blechscharniere beliebiger Gestalt einfach eingesetzt werden können.
Die Festlegung des Feststellergehäuses an der Scharnierhälfte kann dabei in beliebiger, dem jeweiligen Anwendungsfalle entsprechend günstigsten Weise erfolgen, so daß auch aus dieser Sicht eine optimale Lösung der Vereinheitlichung gegeben ist.

In einer bevorzugten Verwirklichungsform eines mit einem integrierten Türfeststeller ausgestatteten Blechscharnieres ist vorgesehen, daß die Brems-und Halteeinrichtung des Türfeststellers einen einen von der reinen Kreisform abweichenden Profilquerschnitt aufweisenden Längenabschnitt des Scharnierstiftes und einen eine komplementär unrund ausgebildete Innenumfangswandung aufweisenden Längenabschnitt des Feststellergehäuse umfaßt und insgesamt mittig zwischen zwei Drehlagerungen des Scharnieres im Feststellergehäuse angeordnet ist, derart, daß das Feststellergehäuse und der Scharnierstift beiderseits der Brems-und Halteeinrichtung des Türfeststellers je einen eine zylindrische Querschnittsform aufweisenden Lagerabschnitt besitzen.

Eine hinsichtlich einer weitgehendsten Vereinheitlichung von in ein BlechScharnier integrierbaren Türfeststellern besonders vorteilhafte Ausgestaltungsform sieht weiterhin vor, daß der Scharnierstift ausgehend von seinem Kopfteil eine über seine Länge hin mehrstufige Abstufung seines Durchmessers aufweist, wobei ein erster Durchmesser der diesseitigen Drehlagerung des Scharnierstiftes im Feststellergehäuse, eine erste Durchmesserabstufung der Ausbildung der Brems-und Haltemittel, eine zweite Durchmesserabstufung der jenseitigen Drehlagerung des Scharnierstiftes im Feststellergehäuse und schließlich eine weitere Durchmesserabstufung der Festlegung des Scharnierstiftes im Profilschenkel der anderen umgreifenden Scharnierhälfte zugeordnet sind.

In Verbindung mit einen zur Montageerleichterung dieserart mit einer Vielzahl in Eintreibrichtung aufeinanderfolgend abgestufter unterschiedlicher Durchmesserabstufungen ausgestatteten Scharnierstift ergibt sich eine vereinheitlichte Ausbildung des Feststellergehäuses im Weiteren dann daraus, daß die beiden zylindrischen Lagerausnehmungen des Feststellergehäuses untereinander gleiche Durchmesser aufweisen und dem Ausgleich der der jenseitigen Drehlagerung zugeordneten Durchmesserabstufung des Scharnierstiftes eine die Differenz zwischen der lichten Weite der Lagerausnehmung im Feststellergehäuse und dem Durchmesser der der jenseitigen Drehlagerung zugeordneten Durchmesserabstufung des Scharnierstiftes ausgleichende Ausgleichsbuchse zugeordnet ist.

In einer hinsichtlich der Qualitätssicherung der Scharnierlagerung vorteilhaften Weiterbildung der bevorzugten Ausgestaltungsform ist weiter vorgesehen, daß der diesseitigen und der jenseitigen Drehlagerung des Scharnierstiftes jeweils eine als Kragenbuchse ausgebildete Buchse aus einem wartungsfreien Lagermaterial zugeordnet ist, wobei die der jenseitigen Lagerung des Scharnierstiftes zugeordnete Lagerbuchse die dem Ausgleich der Differenz in der lichten Weite der Lagerausnehmung für die jenseitige Drehlagerung und der zugeordneten Durchmesserabstufung des Scharnierstiftes dienende Ausgleichsbuchse umgreift.

In weiterer vorteilhafter Einzelausgestaltung eines in ein Blechscharnier integrierten Türfeststellers kann ferner noch vorgesehen sein, daß der Scharnierstift in beiden Profilschenkeln der übergreifenden U-förmigen Scharnierhälfte jeweils mittels einer Umfangsrändel drehsicher festgelegt ist.

Gleichermaßen kann weiter vorgesehen sein, daß das aus einem Längenabschnitt eines Hohlprofilmaterials gebildete Feststellergehäuse beidendig in den beiden Seitenbereichen der Hutprofilform der einen Scharnierhälfte festgelegt ist, wobei das eine Ende des Feststellergehäuses den zugehörigen Seitenbereich des Hutprofiles mit seinem vollen Außenumfang durchgreift und im anderen Seitenbereich des Hutprofiles über eine Durchmessereinschnürung festgelegt ist. In Verbindung damit kann entweder zur Verbesserung der drehsicheren Festlegbarkeit des Feststellergehäuses oder aber zum Zwecke der Übernahme sonstiger Funktionen durch das Feststellergehäuse weiterhin noch vorgesehen sein, daß das das Feststellergehäuse bildende Hohlprofilmaterial einen unrunden Außenumfang aufweist und insbesondere eine wenigstens eine Längskante aufweisende Profilquerschnittsform besitzt.

In Bezug auf die Ausgestaltung der Brems-und Haltemittel des Türfeststellers ergibt sich eine einfache aber wirksame Aufführungsform daraus, daß über den die Feststelleinrichtung bildenden Bereich hin die Innenumfangsfläche des Feststellergehäuses und die Außenumfangsfläche des den entsprechenden Längenabschnitt des Feststellergehäuses durchgreifenden Längenbereiches des Scharnierstiftes jeweils lediglich eine der Cylinderform gegenüber ausladende Rundungsabweichung seiner Umfangsfläche aufweisen, wobei die größte radial ausladende Rundungsabweichung der Querschnittsform des mit dem Widerlagerbereich des Feststellergehäuses zusammenwirkenden Langenabschnittes des Scharnierstiftes von der reinen Kreisform im Bereich zwischen einigen Tausendstel und etwa einem Zehntel des allgemeinen Scharnierstiftdurchmessers beträgt.
Vorzugsweise sind in Verbindung mit einer entsprechenden Gestaltung des Feststellergehäuses zwei einander gegenüberliegend angeordnete Rundungsabweichungen des Scharnierstiftes vorgesehen und ist die Ausbildung sann im Einzelnen derart getroffen, daß die die höchsten Punkte der einander gegenüberliegenden radial ausladenden Rundungsabweichungen des Scharnierstiftes schneidende Gerade 90° zu der durch den 0rt des Anschlages und des Scharnierlappens gehenden Geraden bildet.
Je nach Lage der beabsichtigten Brems-und Haltestellungen der Kraftwagentür kann hinsichtlich der Zuordnung der Brems-und Haltemittel vorgesehen werden, daß die die höchsten Punkte der einander gegenüberliegenden radial ausladenden Rundungsabweichungen des Scharnierstiftes schneidende Gerade 90° zu der durch den 0rt des Anschlages und des Scharnierlappens gehenden Geraden bildet.
Es kann der beabsichtigten Anordnung entsprechend aber auch vorgesehen werden, daß die höchsten Punkte der beiden radial ausladenden Rundungsabweichungen des Scharnierstiftes unter einem Winkel zueinander ausgerichtet angeordnet sind.
In weiterer Vervollkommnung der Erfindung kann schließlich noch vorgesehen werden, daß die Innenumfangsfläche des Feststellergehäuses und/oder der in dieses eingreifende Längenabschnitt des Scharnierstiftes entweder mit einer Gleitbeschichtung oder aber mit einer Randschichthärtung ausgestattet ist.

Die Erfindung ist in der nachfolgenden Beispielsbeschreibung anhand eines in der Zeichnung dargestellten Ausführungsbeispieles der bevorzugten Verwirklichungsform im Einzelnen beschrieben.
In der Zeichnung zeigt die
- Figur 1: eine Draufsicht auf ein mit einem integrierten Türfeststeller ausgestattetes Blechscharnier;
- Figur 2: einen Längsschnitt durch ein mit einem integrierten Türfeststeller ausgestattetes Blechscharnier;
- Figur 3: eine Stirnansicht eines mit einem integrierten Türfeststeller ausgestattetes Blechscharnier nach Figur 1 und 2;
- Figur 4: einen Querschnitt durch ein mit einem integrierten Türfeststeller ausgestattetes Blechscharnier nach Figur 1 und 2.

Das im Ausführungsbeispiel gezeigte Blechscharnier besteht aus zwei jeweils durch ein Blechfaltteil gebildeten Scharnierhälften 1 und 2. Die eine Scharnierhäfte 1 weist dabei einen hutförmigen Profliquerschnitt auf, wobei die Hutkrempe durch seitlich abstehende Pratzen 3 gebildet ist, welche der Befestigung der Scharnierhälfte 1 an einem in der Zeichnung nicht näher dargestellten Türanordnungsteil. Tür oder Türsaule, dienen und die der Festlegung eines Feststellergehäuses 4 dienenden Hutprofilseitenbereiche 5 untereinander durch einen Quersteg 6 verbunden sind. Die eine Scharnierhälfte 1 ist damit als eingreifende Scharmierhälfte ausgebildet. Die andere gleichfalls durch ein Blechfaltteil gebildete Scharnierhälfte 2 ist als umgreifende Scharnierhälfte gestaltet und weist einen U-förmigen Profilquerschnitt auf. wobei seitliche Ausprägungen 7 des Profilgrundes 8 der U-Form Befestigungspratzen zum Anschlagen der Scharnierhälfte 2 an einem zweiten, in der Zeichnung gleichfalls nicht näher dargestellten Türanordnungsteil bilden. Die beiden Profilschenkel 9 der U-förmigen zweiten Scharnierhäfte sind über einen Teil ihrer Erstreckung hin zu Lagerarmen 10 freigeschnitten. Das Feststellergehäuse 4 ist in einem mittleren, eine Brems-und Halteeinrichtung bildenden Bereich 11, mit einem von der reinen Kreisform abweichenden Querschnittsprofil ausgerüstet. Dem die Brems-und Halteeinrichtung bildenden Bereich 11 des Feststellergehäuses 4 ist ein eine komplementär von der reinen Kreisform abweichende Profilquerschnittsform aufweisen der Längenabschnitt 12 eines Scharnierstiftes 13 zugeordnet. Der Scharnierstift 13 weist ausgehend von seinem Kopfteil 14 in Eintreibrichtung aufeinanderfolgend eine Anzahl von Abstufungen seines Durchmessers auf, wobei ein erster Durchmesser 15 der diesseitigen Drehlagerung 16 des Scharnierstiftes 13 im Feststellergehäuse 4, eine erste Durchmesserabstufung der Ausbildung der Brems-und Haltemittel 12, eine zweite Durchmesserabstufung 17 der jenseitigen Drehlagerung 18 des Scharnierstiftes 13 im Feststellergehäuse 4 und schließlich eine weitere Durchmesserabstufung 19 der Festlegung des Scharnierstiftes 13 im Profilschenkel 10 der anderen umgreifenden Scharnierhälfte 2 zugeordnet sind. Im Bereich dessen beider Enden sind im Feststellergehäuse 4 jeweils eine eine Drehlagerung für den Scharnierstift 13 bildende zylindrische Lagerausnehmung 20 und 21 ausgebildet, welche im Interesse einer vereinfachten Herstellungsweise untereinander gleiche Durchmesser besitzen. Dem Ausgleich der der jenseitigen Drehlagerung 18 zugeordneten Durchmesserabstufung 17 des Scharnierstiftes 13 ist eine die Differenz zwischen der lichten Weite der Lagerausnehmung 21 im Feststellergehäuse 4 und dem Durchmesser der Durchmesserabstufung 17 des Scharnierstiftes 18 ausgleichende Ausgleichsbuchse 22 zugeordnet, bei der dargestellten Ausführungsform ist sowohl diesseitigen 16 als auch der jenseimgen Drehlagerung 18 des Scharnierstiftes 13 jeweils eine als Kragenbuchse 23 bzw. 24 ausgebildete Buchse aus einem wartungsfreien Lagermaterial zugeordnet, wobei die der jenseitigen Lagerung 18 des Scharnierstiftes 13 zugeordnete Lagerbuchse 24 die dem Ausgleich der Differenz in der lichten Weite der Lagerausnehmung 21 für die jenseitige Drehlagerung 18 und der zugeordneten Durchmesserabstufung 17 des Scharnierstiftes 13 dienende Ausgleichsbuchse 22 übergreift. In der Zeichnung zum Ausführungsbeispiel ist im weiteren noch gezeigt, daß der Scharnierstift 13 in beiden Profilschenkeln 10 der übergreifenden U-förmigen Scharnierhälfte 2 jeweils mittels einer Umfangsrändel 25 drehsicher festgelegt ist. Ferner ist das aus einem Längenabschnitt eines Hohlprofilmaterials gebildete Feststellergehäuse 4 beidendig in den beiden Seitenbereichen 5 der Hutprofilform der einen Scharnierhälfte 1 festgelegt, wobei das eine Ende des Feststellergehäuses 4 den zugehörigen Seitenbereich 5 des Hutprofiles mit seinem vollen Außenumfang durchgreift und im anderen Seitenbereich 5 des Hutprofiles über eine Durchmessereinschnürung 26 festgelegt ist. Das das Feststellergehäuse 4 bildende Hohlprofilmaterial weist, wie insbesondere aus der Darstellung der Figur 3 ersichtlich, einen unrunden Außenumfang auf, derart, daß es eine wenigstens eine Längskante 27 aufweisende Profilquerschnittsform besitzt.

## Patentansprüche

1. Mit einem Türscharnier baulich vereinigter Türfeststeller für Kraftwagentüren, wobei das Türscharnier aus zwei jeweils durch ein Blechfaltteil gebildeten Scharnierhälften (1, 2) sowie einem, beide Scharnierhälften schwenkbar miteinander verbindenden, Scharnierstift (13) besteht und die eine im wesentlichen hutförmige Querschnittsform aufweisende, eine Scharnierhälfte (1) zwischen die beiden Profilschenkel der im wesentlichen U-förmig gestalteten, anderen Scharnierhälfte (2) eingreift und bei dem der Scharnierstift (13) einerseits vermittels eines Kopfteiles (14) an der Außenseite des einen Profilschenkels (9) der anderen Scharnierhälfte (2) anliegt,
**dadurch gekennzeichnet,**
**daß** der Scharnierstift (13) andererseits in deren anderem Profilschenkel (9) dreh-und verschiebesicher festgelegt ist, wobei der Türfeststeller, radial zur Schamierstiftachse ausgerichtet, angeordnete und mit zur Scharnierstiftachse konzentrisch angeordneten Widerlagermittein zusammenwirkende Brems-bzw Haltemittel umfaßt und insgesamt koaxial zur Schamierachse angeordnet ist, die Drehlagerung der umgreifenden Scharnierhälfte (2) und die Feststelleinrichtung in einem insgesamt innerhalb der eingreifenden, einen hutförmigen Profilquerschnitt aufweisenden Schamierhälfte (1) angeordneten und an dieser drehsicher festgelegten Feststellergehäuse (4} untergebracht sind, wobei das Feststellergehäuse (4) unabhängig von den Scharnierhälften als Formteil oder Profilmaterialabschnitt ausgebildet ist.

2. Türscharnier mit Türfeststeller nach Anspruch 1, **dadurch gekennzeichnet, daß** die Brems- und Halteeinrichtung des Türfeststellers einen, einen von der reinen Kreisform abweichenden, Profilquerschnitt aufweisenden Längenabschnitt (12) des Scharnierstiftes (13) und einen, eine komplementär unrund ausgebildete Innenumfangswandung aufweisenden, Längenabschnitt des Feststellergehäuses (4) umfaßt und insgesamt mittig zwischen zwei Drehlagerungen (16, 18) des Scharnieres im Feststellergehäuse (4) angeordnet ist.

3. Türscharnier mit Türfeststeller nach Anspruch 1 oder 2, **dadurch gekennzeichnet, daß** das Feststellergehäuse (4) und der Scharnierstiftt (13) beiderseits der Brems- und Halteeinrichtung des Türfeststellers je einen, eine zylindrische Querschnittsform aufweisenden, Lagerabschnitt aufweisen.

4. Türscharnier mit Türfeststeller nach einem der Ansprüche 1 bis 3, **dadurch gekennzeichnet, daß** der Scharnierstift (13) ausgehend von seinem Kopfteil (14) eine über seine Länge hin mehrstufige Abstufung (17, 19) seines Durchmessers aufweist, wobei ein erster Durchmesser (15) der diesseitigen Drehlagerung (16) des Scharnierstiftes (13) im Feststellergehäuse (4) eine erste Durchmesserabstufung (19) der Ausbildung der Brems- und Haltemittel, eine zweite Durchinesserabstufung (19) der jenseitigen Drehlagerung (18) des Schamierstiftes (13) im Feststellergehäuse (4) und schließlich eine weitere Durchmesserabstufung (19) der Festlegung des Scharnierstiftes (13) im Profilschenkel (9) der anderen umgreifenden Schamierhälfte (2) zugeordnet sind.

5. Türscharnier mit Türfeststeller nach einem der Ansprüche 1 bis 4, **dadurch gekennzeichnet, daß** die beiden zylindrischen Lagerausnehmungen des Feststellergehäuses (4) untereinander gleiche Durchmesser aufweisen und dem Ausgleich der, der jenseitigen Drehlagerung (18) zugeordneten Durchmesserabstufung (17) des Scharnierstiftes (13) eine die Differenz zwischen der lichten Weite der Lagerausnehmung im Feststellergehäuse und dem Durchmesser der Durchmesserabstufung des Scharnierstiftes ausgleichende Ausgleichsbuchse (22) zugeordnet ist.

6. Türscharnier mit Türfeststeller nach einem der Ansprüche 1 bis 5, **dadurch gekennzeichnet, daß** der diesseitigen und der jenseitigen Drehlagerung des Schanierstiftes (13) jeweils eine als Kragenbuchse ausgebildete Buchse (23, 24) aus einem wartungsfreien Lagermaterial zugeordnet ist, wobei die der jenseitigen Lagerung (18) des Scharnierstiftes (13) zugeordnete Lagerbuchse (24) die dem Ausgleich der Differenz in der lichten Weite der Lagerausnehmung für die jenseitige Drehlagerung (18) und der zu geordneten Durchmesserabstufung des Scharnierstiftes dienende Ausgleichsbuchse (22) umgreift.

7. Türscharnier mit Türfeststeller nach einem der Ansprüche 1 bis 6, **dadurch gekennzeichnet, daß** der Scharnierstift (13) in beiden Proflischenkeln (9) der übergreifenden U-förmigen Scharnierhälfte (2) jeweils mittels einer Umfangsrändel (25) drehsicher festgelegt ist.

8. Türscharnier mit Türfeststeller nach einem der Ansprüche 1 bis 7, **dadurch gekennzeichnet, daß** das aus einem Längenabschnitt eines Hohlprofilmaterials gebildete Feststellergehäuse (4) beidendig in den beiden Seitenbereichen (5) der Hutprofilform der einen Schamierhälfte (1) festgelegt ist, wobei das eine Ende des Feststellergehäuses den zugehörigen Seitenbereich (5) des Hutprofiles mit seinem vollen Außenumfang durchgreift und im anderen Seitenbereich (5) des Hutprofiles über eine Durchmessereinschnürung (26) festgelegt ist.

9. Türscharnier mit Türfeststeller nach einem der Ansprüche 1 bis 8, **dadurch gekennzeichnet, daß** das das Feststellergehäuse (4) bildende Hohlprofilmaterial einen unrunden Äußenumfang aufweist und insbesondere eine wenigstens eine Längskante (27) aufweisende Profilquerschnittsform besitzt.

10. Türscharnier mit Türfeststeller nach einem der Ansprüche 1 bis 9, **dadurch gekennzeichnet, daß** über den die Feststelleinrichtung bildenden Bereich hin die Innenumfangsfläche des Feststellergehäuses (4) und die Außenumfangfläche des den entsprechenden Längenabschnitt desFeststellergehäuses (4) durchgreifenden Längenbereiches des Scharnierstiftes jeweils lediglich eine der Zylinderform gegenüber ausladende Rundungsabweichung seiner Umfangsfläche aufweisen, wobei die größte radial ausladende Rundungsabweichung der Querschnittsform des mit dem Widerlagerbereich des Feststellergehauses (4) zusammenwirkenden Längenabschnittes des Scharnierstiftes (13) von der reinen Kreisform im Bereich zwischen einigen Tausendstel und etwa einem Zehntel des allgemeinen Schamierstiftdurchmessers beträgt.

11. Kraftwagentürscharnier mit Türfeststeller nach einem der Ansprüche 1 bis 10, **dadurch gekennzeichnet, daß** die die höchsten Punkte der einander gegenüberliegenden radial ausladenden Rundungsabweichungen des Scharnierstiftes (13) schneidende Gerade 90° zu der durch den Ort des Anschlages und des Scharnierlappens gehenden Geraden bildet.

12. Kraftwagentürscharnier mit Türfeststeller nach einem der Ansprüche 1 bis 11, **dadurch gekennzeichnet, daß** die höchsten Punkte der beiden radial ausladenden Rundungsabweichungen des Scharnierstiftes unter einem Winkel zueinander ausgerichtet angeordnet sind.

13. Kraftwagentürscharnier mit Türfeststeller nach einem der Ansprüche 1 bis 12, **dadurch gekennzeichnet, daß** die Innenumfangsfläche des Feststellergehäuses (4) und/oder der in dieses eingreifende Längenabschnitt des Scharnierstiftes (13) mit einer Gleitbeschichtung ausgestattet ist.

14. Kraftwagentürscharnier mit Türfeststeller nach einem der Ansprüche 1 bis 13, **dadurch gekennzeichnet, daß** die Innenumfangsfläche des Feststellergehäuses (4) und/oder der in dieses eingreifende Längenabschnjtt des Scharnierstiftes (13) mit einer Randschichthärtung ausgestattet ist.

## Claims

1. A door stop structurally combined with a door hinge for motor vehicle doors, the door hinge consisting of two hinge halves (1, 2), each formed by a folded sheet metal part, and a hinge pin (13) pivotably connecting the two hinge halves to one another, and one hinge half (1), having an essentially cap-shaped cross-sectional shape, engaging between the two profile legs of the other hinge half (2), which is of essentially U-shaped design, and wherein the hinge pin (13) rests at one end on the outside of one profile leg (9) of the other hinge half (2) by means of a head part (14), **characterized in that** the hinge pin (13) is secured at the other end in its other profile leg (9) in a manner secure against rotation and displacement, the door stop comprising braking or holding means, which are disposed with a radial orientation relative to the hinge pin axis and interact with abutment means disposed concentrically with the hinge pin axis, and, as a whole, being disposed coaxially with the hinge axis, the rotational bearing of the surrounding hinge half (2) and the stop device are accommodated in a stop housing (4) disposed as a whole within the engaging hinge half (1), having a cap-shaped profile cross section, and secured on the latter against rotation, the stop housing (4) being designed independently of the hinge halves as a molding or profile material section.

2. Door hinge with door stop as claimed in claim 1, **characterized in that** the braking and holding device of the door stop comprises a lengthwise section (12) of the hinge pin (13) having a profile cross section deviating from the purely circular shape and a lengthwise section of the stop housing (4) having an internal peripheral wall with a complementary non-circular design and is disposed as a whole centrally between two rotational bearings (16, 18) of the hinge in the stop housing (4).

3. Door hinge with door stop as claimed in claim 1 or 2, **characterized in that** the stop housing (4) and the hinge pin (13) each possess a bearing section having a cylindrical cross-sectional shape on both sides of the braking and holding device of the door stop.

4. Door hinge with door stop as claimed in claims 1 to 3, **characterized in that** the hinge pin (13), starting from its head part (14), has a multistep variation (17, 19) of its diameter over its length, a first diameter (15) being assigned to the near-side rotational bearing (16) of the hinge pin (13) in the stop housing (4), a first diameter variation (19) being assigned to the formation of the braking and holding means, a second diameter variation (19) being assigned to the far-side rotational bearing (18) of the hinge pin (13) in the stop housing (4) and, finally, a further diameter variation (19) being assigned to the fixing of the hinge pin (13) in the profile leg (9) of the other surrounding hinge half (2).

5. Door hinge with door stop as claimed in one of claims 1 to 4, **characterized in that** the two cylindrical bearing recesses of the stop housing (4) are of the same diameter as each other and a compensatory bushing (22) compensating for the difference between the overall width of the bearing recess in the stop housing and the diameter of the diameter variation of the hinge pin (18) is assigned to compensate for the diameter variation (17) of the hinge pin (13) assigned to the far-side rotational bearing.

6. Door hinge with door stop as claimed in one of claims 1 to 5, **characterized in that** a bushing (23, 24) designed as a collar-type bushing and made from a maintenance-free bearing material is assigned to the near-side and far-side rotational bearings of the hinge pin (13), the bearing bushing (24) assigned to the far-side bearing (18) of the hinge pin (13) surrounding the compensatory bushing (22) serving to compensate for the difference in the overall width of the bearing recess for the far-side rotational bearing (18) and the assigned diameter variation of the hinge pin.

7. Door hinge with door stop as claimed in one of claims 1 to 6, **characterized in that** the hinge pin (13) is secured against rotation in the two profile legs (9) of the engaging U-shaped hinge half (2) by means of a peripheral knurling (25) in each case.

8. Door hinge with door stop as claimed in one of claims 1 to 7, **characterized in that** the stop housing (4), formed from a lengthwise section of a hollow profile material, is secured at both ends in the two lateral regions (5) of the cap-shaped profile of one hinge half (1), one end of the stop housing engaging with its full external circumference through the associated lateral region (5) of the cap profile and being secured in the other lateral region (5) of the cap profile via a diametrical constriction (26).

9. Door hinge with door stop as claimed in one of claims 1 to 8, **characterized in that** the hollow profile material forming the stop housing (4) has a non-circular external circumference and, in particular, possesses a profile cross-sectional shape having at least one longitudinal edge (27).

10. Door hinge with door stop as claimed in one of claims 1 to 9, **characterized in that**, over the region forming the stop device, the inner peripheral surface of the stop housing (4) and the outer peripheral surface of the lengthwise region of the hinge pin engaging through the corresponding lengthwise section of the stop housing (4) each have only one circulatory deviation of their peripheral surface protruding relative to the cylinder shape, the largest radially protruding circulatory deviation of the cross-sectional shape of the lengthwise section of the hinge pin (13) interacting with the abutment region of the stop housing (4) relative to the purely circular shape being in the range between a few thousandths and about one tenth of the general hinge pin diameter.

11. Motor vehicle door hinge with door stop as claimed in one of claims 1 to 10, **characterized in that** the straight line intersecting the highest points of the mutually opposite radially protruding circulatory deviations of the hinge pin (13) forms an angle of 90° to the straight line passing through the point of fixing and the point of the hinge plate.

12. Motor vehicle door hinge with door stop as claimed in one of claims 1 to 11, **characterized in that** the highest points of the two radially protruding circulatory deviations of the hinge pin are disposed at an angle relative to one another.

13. Motor vehicle door hinge with door stop as claimed in one of claims 1 to 12, **characterized in that** the inner peripheral surface of the stop housing (4) and/or of the lengthwise section of the hinge pin (13) engaging therein is equipped with a slip coating.

14. Motor vehicle door hinge with door stop as claimed in one of claims 1 to 13, **characterized in that** the inner peripheral surface of the stop housing (4) and/or of the lengthwise section of the hinge pin (13) engaging therein is equipped with a surface hardening.

## Revendications

1. Elément d'arrêt de portière intégré à une charnière de portière pour des portes de véhicules automobiles, dans lequel la charnière de porte se compose de deux moitiés de charnière **(1, 2)** formées par une pièce pliée en tôle, ainsi que d'une tige de charnière **(13)** pouvant relier de manière pivotante les deux moitiés de charnière, et la première moitié de charnière **(1)**, qui présente une section transversale sensiblement en forme de chapeau, s'engage entre les deux branches de profilé de l'autre moitié de charnière **(2)** sensiblement en forme de U et dans lequel la tige de charnière **(13)** s'appuie d'une part au moyen d'une partie de tête **(14)** sur la face extérieure d'une branche de profilé **(9)** de l'autre moitié de charnière **(2), caractérisé en ce que** la tige de charnière **(13)** est fixée d'autre part de manière immobile en rotation et en déplacement dans son autre branche de profilé **(9)**, l'élément d'arrêt de portière comprenant des moyens de freinage et d'arrêt disposés radialement à l'axe de la tige de charnière et qui coopèrent avec des moyens de contre-appui disposés concentriques à l'axe de la tige de charnière et étant disposés globalement de manière coaxiale à l'axe de charnière, le support rotatif de la moitié de charnière englobante **(2)** et le dispositif d'immobilisation étant logés dans un boîtier de l'élément d'arrêt **(4)** placé globalement dans la moitié de charnière **(1)** d'engagement qui présente un profilé de section en forme de chapeau et fixé à celle-ci de manière solidaire en rotation, le boîtier de l'élément d'arrêt étant réalisé en pièce moulée en découpe de matériau profilé indépendamment des moitiés de charnière **(1)**.

2. Charnière de portière avec un élément d'arrêt de portière selon la revendication 1, **caractérisée en ce que** le dispositif de freinage et d'arrêt de l'élément d'arrêt de portière comprend une section de longueur **(12)** de la tige de charnière **(13)** présentant un profilé de section différent d'une forme circulaire pure et une section de longueur du boîtier de l'élément d'arrêt **(4)** présentant une paroi périphérique intérieure non ronde complémentaire, et est placé globalement au milieu entre deux paliers rotatifs **(16, 18)** de la charnière dans le boîtier de l'élément d'arrêt **(4).**

3. Charnière de portière avec un élément d'arrêt de portière selon la revendication 1 ou 2, **caractérisée en ce que** le boîtier de l'élément d'arrêt **(4)** et la tige de charnière **(13)** présentent des deux côtés du dispositif de freinage et d'arrêt de l'élément d'arrêt de portière à chaque fois une section de palier présentant une section de forme cylindrique.

4. Charnière de portière avec un élément d'arrêt de portière selon l'une des revendications 1 à 3, **caractérisée en ce que** la tige de charnière **(13)** présente, depuis sa partie de tête **(14),** un dégradé **(17, 19)** à plusieurs niveaux de son diamètre sur sa longueur, dans laquelle un premier diamètre **(15)** correspondant au support rotatif **(16)** d'un côté de la tige de charnière **(13)** dans le boîtier de l'élément d'arrêt **(4),** un premier dégradé de diamètre **(19)** à la formation des moyens de freinage et d'arrêt, un deuxième dégradé de diamètre **(19)** au support rotatif **(18)** de l'autre côté de la tige de charnière **(13)** dans le boîtier de l'élément d'arrêt **(4),** et enfin un autre dégradé de diamètre **(19)** à l'immobilisation de la tige de charnière **(13)** dans la branche de profilé **(9)** de l'autre moitié de charnière englobante **(2).**

5. Charnière de portière avec un élément d'arrêt de portière selon l'une des revendications 1 à 4, **caractérisée en ce que** les deux évidements de palier cylindriques du boîtier de l'élément d'arrêt **(4)** présentent le même diamètre et il est associé à la compensation du dégradé de diamètre **(17)** de la tige de charnière **(13)** associé au support rotatif **(18)** de l'autre côté une douille de compensation **(22)** compensant la différence entre la largeur libre de l'évidement de palier dans le boîtier de l'élément d'arrêt et le diamètre du dégradé de diamètre de la tige de charnière.

6. Charnière de portière avec un élément d'arrêt de portière selon l'une des revendications 1 à 5, **caractérisée en ce qu'**aux supports rotatifs de ce côté et de l'autre côté de la tige de charnière **(13)** est associée, à chaque fois, une douille **(23, 24)** à collerette et composée d'un matériau de palier sans entretien, la douille de palier **(24)** associée au support **(18)** de l'autre côté de la tige de charnière **(13)** enserrant la douille de compensation **(22)** servant à compenser la différence entre la largeur libre de l'évidement de palier destiné au support rotatif **(18)** de l'autre côté et le dégradé de diamètre associé de la tige de charnière.

7. Charnière de portière avec un élément d'arrêt de portière selon l'une des revendications 1 à 6, **caractérisée en ce que** la tige de charnière **(13)** est immobilisée de manière solidaire en rotation dans les deux branches de profilé **(9)** des moitiés de charnière **(2)** en forme de U à chaque fois au moyen d'une molette périphérique **(25).**

8. Charnière de portière avec un élément d'arrêt de portière selon l'une des revendications 1 à 7, **caractérisée en ce que** le boîtier de l'élément d'arrêt **(4)** formé d'une section de longueur d'un matériau profilé creux est immobilisé aux deux extrémités dans les deux zones latérales **(5)** du profilé en chapeau de la première moitié de charnière **(1)**, la première extrémité du boîtier de l'élément d'arrêt traversant la zone latérale **(5)** associée du profilé en chapeau sur toute sa circonférence extérieure et étant immobilisée dans l'autre zone latérale **(5)** du profilé en chapeau par l'intermédiaire d'un rétrécissement de diamètre **(26)**.

9. Charnière de portière avec un élément d'arrêt de portière selon l'une des revendications 1 à 8, **caractérisée en ce que** le matériau profilé creux formant le boîtier de l'élément d'arrêt **(4)** présente une circonférence extérieure non arrondie, et possède en particulier un profilé de section transversale présentant au moins un bord longitudinal **(27)**.

10. Charnière de portière avec un élément d'arrêt de portière selon l'une des revendications 1 à 9, **caractérisée en ce que**, sur la zone formant le dispositif d'arrêt, la surface périphérique intérieure du boîtier de l'élément d'arrêt **(4)** et la surface périphérique extérieure de la zone de longueur de la tige de charnière traversant la section de longueur correspondante du boîtier de l'élément d'arrêt **(4)** présentent chacune seulement un écart de diamètre de leur surface périphérique en console par rapport à la forme cylindrique, dans laquelle le plus grand écart de diamètre en console radiale de la section transversale de la section de longueur de la tige de charnière **(13)** coopérant avec la zone de contre-appui du boîtier de l'élément d'arrêt **(4)** par rapport à la forme circulaire pure est compris entre quelques millièmes et approximativement un dixième du diamètre général de la tige de charnière.

11. Charnière de portière avec un élément d'arrêt de portière selon l'une des revendications 1 à 10, **caractérisée en ce que** la droite coupant les points les plus hauts des écarts de diamètre en console radiale mutuellement opposés de la tige de charnière **(13)** forme un angle de 90° avec les droites passant par l'emplacement de la butée et de la lame de charnière.

12. Charnière de portière avec un élément d'arrêt de portière selon l'une des revendications 1 à 11, **caractérisée en ce que** les points les plus hauts des deux écarts de diamètre en console radiale de la tige de charnière sont orientés selon un angle l'un par rapport à l'autre.

13. Charnière de portière avec un élément d'arrêt de portière selon l'une des revendications 1 à 12, **caractérisée en ce que** la surface périphérique intérieure du boîtier de l'élément d'arrêt **(4)** et/ou la section de longueur de la tige de charnière **(13)** s'engageant dans celui-ci sont munis d'un revêtement anti-adhérant.

14. Charnière de portière avec un élément d'arrêt de portière selon l'une des revendications 1 à 13, **caractérisée en ce que** la surface périphérique intérieure du boîtier de l'élément d'arrêt **(4)** et/ou la section de longueur de la tige de charnière **(13)** s'engageant dans celui-ci sont munis d'un durcissement par couche superficielle.
